# EUROPÄISCHE PATENTSCHRIFT

(11) **EP 1 090 754 B1**
(45) Veröffentlichungstag und Bekanntmachung des Hinweises auf die Patenterteilung: **06.08.2003**
(21) Anmeldenummer: 99119764.1
(22) Anmeldetag: 06.10.1999
(51) Int. Cl.: B41F 27/10

(54) **Vorrichtung zum Wechseln einer Druckzylinderhülse**
Device for changing a cylindrical printing sleeve
Dispositif pour échanger un manchon cylindrique à imprimer

(43) Veröffentlichungstag der Anmeldung: 11.04.2001
(73) Patentinhaber: FISCHER & KRECKE GMBH & CO., 33609 Bielefeld (DE)
(72) Erfinder: Terstegen, Manfred, 33613 Bielefeld (DE); Kolbe, Wilfried, Dr., 21483 Gülzow (DE); Schirrich, Klaus, 33729 Bielefeld (DE); Steinmeier, Bodo, 33739 Bielefeld (DE)
(74) Vertreter: TER MEER STEINMEISTER & PARTNER GbR

(56) Entgegenhaltungen:
- EP-A- 0 053 791
- EP-A- 0 812 681
- WO-A-96/20835
- DE-A- 2 542 748
- DE-A- 19 500 729
- DE-C- 4 341 246
- US-A- 5 370 047

## Beschreibung

Die Erfindung betrifft eine Vorrichtung zum Wechseln einer Druckzylinderhülse in einer Druckmaschine mit einem Gestell, das eine Antriebsseite und eine Bedienseite aufweist und in dem ein die Druckzylinderhülse aufnehmender Zylinderkern derart gelagert ist, daß sich die Druckzylinderhülse axial zur Bedienseite hin abziehen läßt, und mit einem auf der Antriebsseite des Gestells angeordneten Ausstoßer und/oder einer auf der Antriebsseite des Gestells angeordneten Rückziehkralle, die lösbar in eine Vertiefung am Rand der Druckzylinderhülse eingreift.

Bei einigen Druckmaschinen sind die Klischees auf einer Druckzylinderhülse oder einem sogenannten Sleeve befestigt, das lösbar auf einen Druckzylinderkern aufgeschoben ist. Beim Umrüsten der Druckmaschine kann der Wechsel des Sleeves im Maschinengestell erfolgen, so daß der Druckzylinderkern im Gestell verbleiben kann. Damit das Sleeve abgezogen werden kann, braucht lediglich das auf der Bedienseite befindliche Lager für den Zylinderkern entfernt zu werden. Der Zylinderkern wird dann auslegerartig durch das auf der gegenüberliegenden Seite befindliche Lager gehalten.

Häufig ist jedoch das auf der Bedienseite gelegene Ende des Druckzylinders nur schlecht zugänglich, so daß es schwierig ist, ein neues Sleeve ganz auf den Zylinderkern aufzuschieben und/oder das zu entfernende Sleeve mit der Hand oder mit Hilfe eines Roboters am Ende zu erfassen, um es vom Zylinderkern abzuziehen.

Aus DE-C-43 41 246 ist eine Druckmaschine der eingangs genannten Art bekannt, bei der ein Ausstoßer das Abziehen des Sleeves vom Zylinderkern erleichtert. EP-A-0 053 791 beschreibt eine Vorrichtung zum Befestigen eines Sleeves auf einem Druckzylinderkern und zum Lösen des Sleeves vom Zylinderkern, bei der ein Ausstoßer auf die Stirnfläche des Sleeves wirkt.

Aufgabe der Erfindung ist es, eine Vorrichtung zu schaffen, die das Auswechseln der Druckzylinderhülse weiter erleichtert.

Diese Aufgabe wird erfindungsgemäß mit den in Patentanspruch 1 angegebenen Merkmalen gelöst.

Mit Hilfe des Ausstoßers, der durch einen Stellantrieb, beispielsweise einen Pneumatikzylinder, angetrieben ist, wird die auf dem Zylinderkern sitzende Druckzylinderhülse ein Stück weit in Richtung auf die Bedienseite verschoben, so daß sie sich dort bequemer erfassen und ganz abziehen läßt. Das Aufschieben einer neuen Druckzylinderhülse auf den Zylinderkern wird durch die gleichfalls durch einen Stellantrieb angetriebene Rückziehkralle erleichtert. Die Druckzylinderhülse braucht dann von der Bedienseite her nicht ganz auf den Zylinderkern aufgeschoben zu werden, sondern nur so weit, daß das entgegengesetzte Ende von der Rückziehkralle erfaßt werden kann. Mit Hilfe der Rückziehkralle wird die Druckzylinderhülse dann in ihre endgültige axiale Position auf den Zylinderkern gezogen.

Die Lager für den Druckzylinderkern sind auf Schlitten montiert, die es gestatten. den Druckzylinder an den Gegendruckzylinder anzustellen. Der Ausstoßer und/oder die Rückziehkralle ist in bezug auf das Maschinengestell in einer Position angeordnet, die auf oder in der Nähe einer durch die Achse des Zylinderkerns gehenden und parallel zur Bewegungsbahn des Schlittens verlaufenden Geraden liegt. Für den Wechsel der Druckzylinderhülse läßt sich dann der Zylinderkern mit Hilfe des Schlittens so positionieren, daß die Stirnfläche der Druckzylinderhülse in eine dem Ausstoßer gegenüberliegende Position kommt. Unterschiedlichen Durchmessern des Zylinderkerns und/oder der Druckzylinderhülse kann dann durch entsprechende Positionierung des Schlittens Rechnung getragen werden, so daß es möglich ist, den Ausstoßer bzw. die Rückziehkralle stationär am Maschinengestell anzuordnen.

Mit dem Begriff "Antriebsseite" wird in dieser Anmeldung die Seite des Druckmaschinengestells bezeichnet, die der Bedienseite entgegengesetzt ist. Zumeist ist auf dieser Seite auch der Antrieb für die verschiedenen Zylinder der Druckmaschine angeordnet. Dies ist jedoch kein notwendiges Merkmal der Erfindung.

Im folgenden wird ein Ausführungsbeispiel der Erfindung anhand der Zeichnung näher erläutert.

Es zeigen:
- Fig. 1 eine: Teil-Seitenansicht einer Druckmaschine;
- Fig. 2a bis 2c: Schnitte längs der Linie II-II in Figur 2 für unterschiedliche Zustände der Druckmaschine während eines Wechsels der Druckzylinderhülse;
- Fig. 3 und 4: unterschiedliche Zustände eines Ausstoßers und einer Rückziehkralle in der Draufsicht; und
- Fig. 5: den Ausstoßer und die Rückziehkralle in einer Stirnansicht.

Figur 1 zeigt eine Ansicht auf die Bedienseite einer Flexodruckmaschine, d.h. auf die Seite, von der aus Bedienungsoperationen wie beispielsweise das Auswechseln einer Druckzylinderhülse vorgenommen werden. Die Druckmaschine weist ein Gestell 10 auf, das durch zwei Seitenteile 12 und 14 gebildet wird, In Figur 1 ist nur das Seitenteil 12 zu erkennen. Zwischen den Seitenteilen 12 und 14 ist ein Gegendruckzylinder 16 gelagert, an dessen Umfang mehrere Farbwerke 18 angeordnet sind. Jedes Farbwerk 18 umfaßt einen Druckzylinder 20 und eine Auftragwalze 22. In dem Seitenteil 12 ist für jedes Farbwerk 18 ein Fester 24 ausgespart, durch das die Enden des Druckzylinders 20 und der Auftragwalze 22 zugänglich sind. Die Druckzylinder 20 und die Auftragwalzen 22 sind einzeln in Schlitten 26 und 28 gelagert, die unabhängig voneinander längs Führungsschienen 30 verfahrbar sind. Die Führungsschienen 30 sind jeweils unterhalb des zugehörigen Fensters 24 auf der Innenseite des Seitenteils 12 bzw. 14 angebracht. Auf der Bedienseite sind die Lager für die Druckzylinder 20 und die Auftragwalzen 22 als Klapplager oder entfernbare Lager ausgebildet.

Wie in Figur 2a zu erkennen ist, sind der Druckzylinder 20 und die Auftragwalze 22 auf der der Bedienseite entgegengesetzten Antriebsseite jeweils zweifach in dem zugehörigen Schlitten 26 bzw. 28 gelagert. Außerdem erkennt man in Figur 2a eine Ausstoß- und Rückziehvorrichtung 32, die mit Hilfe einer Konsole 34 ortsfest in bezug auf das Seitenteil 14 gehalten ist.

Figuren 1 und 2a zeigen die Druckmaschine in dem Zustand, in dem der Druckzylinder 20 an den Umfang des Gegendruckzylinders 16 angestellt ist und die Auftragwalze 22 an den Umfang des Druckzylinders 20 angestellt ist. In Figur 2b sind der Druckzylinder 20 und die Auftragwalze 22 mit Hilfe der Schlitten 26 und 28 in ihre abgestellten Positionen zurückgefahren worden.

Der Durchmesser des Druckzylinders 20 variiert entsprechend der für den jeweiligen Druckauftrag vorgeschriebenen Drucklänge. Die Antriebe für die Schlitten 26 werden anhand des bekannten Durchmessers des Druckzylinders 20 so gesteuert, daß der äußere Umfangsrand des Druckzylinders auf der der Auftragwalze 22 zugewandten Seite stets mit der Ausstoß- und Rückziehvorrichtung 32 ausgerichtet ist. Weiterhin ist in dem in Figur 2b gezeigten Zustand das Lager für den Druckzylinder 20 auf der Bedienseite (am Seitenteil 12) axial von der Achse des Druckzylinders abgezogen worden, so daß es anschließend mit Hilfe des Schlittens 26 zur Seite bewegt werden kann, wie Figur 2c zeigt. Der Druckzylinder wird dann durch die Zweifachlagerung auf der entgegengesetzten Seite auslegerartig am Seitenteil 14 gehalten.

Wie weiterhin in Figur 2c zu erkennen ist, weist der Druckzylinder 20 einen Zylinderkern 36 auf, auf den eine die Klischees tragende Druckzylinderhülse 38 aufgeschoben ist. In Figur 2c ist die Druckzylinderhülse 38 mit Hilfe der Ausstoß- und Rückziehvorrichtung 32 ein Stück weit auf dem Zylinderkem 36 verschoben worden, so daß sie auf der Bedienseite bequem zugänglich in dem Fenster 24 liegt und sich dann von Hand oder mit Hilfe eines Roboters problemlos ganz vom Zylinderkern 36 abziehen läßt.

Der Aufbau und die Wirkungsweise der Ausstoß- und Rückziehvorrichtung 32 werden nachstehend anhand der Figuren 3 und 4 näher erläutert.

Ein Stellzylinder 40 ist ortsfest auf der Konsole 34 montiert. Das freie Ende der Kolbenstange dieses Stellzylinders 40 bildet einen Ausstoßer 42 für die Druckzylinderhülse 38. Eine Rückziehkralle 44 ist gelenkig an dem Ausstoßer 42 gehalten und mit Hilfe eines kleineren Stellzylinders 46 schwenkbar. Wenn der Ausstoßer 42 an der Stirnfläche der Druckzylinderhülse 38 anliegt und der Stellzylinder 46 ausgefahren wird, so greift die Rückziehkralle 44 mit ihrem hakenförmig gekröpften Ende in ein Loch 48, das in Randnähe in der Druckzylinderhülse 38 ausgebildet ist.

Der Druckzylinder 20 ist so in bezug auf den Ausstoßer 42 angeordnet, daß dieser nur die Druckzylinderhülse 38 aber nicht den Zylinderkern 36 beaufschlagt. Wenn die Druckzylinderhülse 38 vom Zylinderkern abgezogen werden soll, so wird zunächst in bekannter Weise das Innere des Zylinderkems 36 mit Druckluft beaufschlagt. Der Druck wirkt über Löcher 50 im Zylinderkern auf die Innenseite der Druckzylinderhülse 38, so daß diese leicht aufgeweitet wird und sich leichtgängig auf dem Zylinderkern verschieben läßt. Anschließend wird mit Hilfe des Stellzylinders 40 der Ausstoßer 42 ausgefahren, so daß er die Druckzylinderhülse ein Stück weit vom Zylinderkern 36 abschiebt, wie in Figur 4 dargestellt ist. Die Rückziehkralle 44 bleibt jedoch im gelösten Zustand, so daß sich die Zylinderhülse von Hand weiter abziehen läßt.

Wenn eine neue Zylinderhülse 38 aufgeschoben wird, so wird sie zunächst von Hand auf den Zylinderkern 36 aufgeschoben, bis sie mit ihrer Stirnseite am Ausstoßer 42 anschlägt, der sich in der in Figur 4 gezeigten Position befindet. Anschließend wird der Stellzylinder 46 betätigt, so daß die Rückziehkralle 44 in das Loch 48 eingreift. Dieser Vorgang kann ggf. auch automatisch dadurch ausgelöst werden, daß der Anschlag der Druckzylinderhülse am Ausstoßer 42 mit Hilfe eines Schalters abgetastet wird. Wenn die Rückziehkralle 44 die Druckzylinderhülse 38 erfaßt hat, wird die Kolbenstange des Stellzylinders 40 zurückgezogen, so daß die Druckzylinderhülse die in Figur 3 gezeigte axiale Position erreicht. Anschließend wird die Rückziehkralle 44 wieder gelöst, und der Ausstoßer 42 kann weiter zurückgezogen werden, damit die Betriebsabläufe während des Druckvorgangs nicht behindert werden.

Figur 5 zeigt schematisch eine Innenansicht des Seitenteils 14 des Gestells 10. Man erkannt einen Teil des Fensters 24 sowie einen Abschnitt der Führungsschiene 30, auf der der Schlitten 26 geführt ist. Auf dem Schlitten 26 ist das Zweifachlager 52 für den Druckzylinder montiert. Der Zylinderkern 36 und die Druckzylinderhülse 38 sind strichpunktiert eingezeichnet. Weiterhin ist die Ausstoß- und Rückziehvorrichtung 32 dargestellt. Diese Vorrichtung liegt auf gleicher Höhe wie die durch das Zweifachlager 52 definierte Achse des Druckzylinders.

Der Antrieb des Schlittens 26 wird mit Hilfe einer elektronischen Steuereinheit 54, in die der Durchmesser des Druckzylinders eingegeben wird, so gesteuert, daß der Ausstoßer 42 die Druckzylinderhülse 38 beaufschlagt aber nicht die Stirnfläche des Zylinderkerns 36.

Als Beispiel sind in Figur 5 der Zylinderkern 36' und die Druckzylinderhülse 38' eines Druckzylinders mit größerem Durchmesser strichpunktiert eingezeichnet. Die zugehörige Position des Schlittens 26 ist ebenfalls strichpunktiert angedeutet.

In einer modifizierten Ausführungsform könnte die Ausstoß- und Rückziehvorrichtung 32 auch am oberen oder unteren Scheitel des Druckzylinders angeordnet sein. In diesem Fall müßte sie jedoch auch in der Höhe verstellbar sein, um eine Anpassung an unterschiedliche Durchmesser des Druckzylinders zu ermöglichen.

## Patentansprüche

1. Vorrichtung zum Wechseln einer Druckzylinderhülse (38) in einer Druckmaschine mit einem Gestell (10), das eine Antriebsseite und eine Bedienseite aufweist und in dem ein die Druckzylinderhülse aufnehmender Zylinderkern (36) derart gelagert Ist, daß sich die Druckzylinderhülse axial zur Bedienseite hin abziehen läßt, und mit einem auf der Antriebsseite des Gestells (10) angeordneten Ausstoßer (42) und/oder einer auf der Antriebsseite des Gestells (10) angeordneten Rückziehkralle (44), die lösbar in eine Vertiefung (48) am Rand der Druckzylinderhülse (38) eingreift, **dadurch gekennzeichnet, daß** der Zylinderkern (36) in einem Schlitten (26) gelagert ist, der längs einer Führungsschiene (30) in bezug auf das Gestell (10) verschiebbar ist, daß der Ausstoßer (42), der auf die Stirnfläche der Druckzylinderhülse (38) wirkt, und/oder die Rückziehkralle (44) auf oder in der Nähe einer gedachten Linie angeordnet ist, die die Drehachse des Zylinderkerns (36) schneidet und parallel zu der Führungsschiene (30) verläuft, und daß die Position des Schlittens (26) längs der Führungsschiene (30) in Abhängigkeit vom Durchmesser der Druckzylinderhülse (38) steuerbar ist.

2. Vorrichtung nach Anspruch 1, **dadurch gekennzeichnet, daß** die Rückziehkralle (44) schwenkbar am Ausstoßer (42) montiert ist.

## Claims

1. Apparatus for changing an impression cylinder sleeve (38) in a printing machine having a frame (10) which has a drive side and an operating side and in which a cylinder core (36), which receives the impression cylinder sleeve, is supported in such a manner that the impression cylinder sleeve can be drawn off axially towards the operating side, and having an ejector (42), which is arranged at the drive side of the frame (10), and/or a retraction claw (44), which is arranged at the drive side of the frame (10) and which engages releasably in a recess (48) at the edge of the impression cylinder sleeve (38), **characterised in that** the cylinder core (36) is supported in a carriage (26) which can be displaced along a guide rail (30) relative to the frame (10), **in that** the ejector (42), which acts on the end face of the impression cylinder sleeve (38), and/or the retraction claw (44) is/are arranged on or near a notional line which intersects with the axis of rotation of the cylinder core (36) and which extends parallel with the guide rail (30), and **in that** the position of the carriage (26) along the guide rail (30) can be controlled dependent on the diameter of the impression cylinder sleeve (38).

2. Apparatus according to claim 1, **characterised in that** the retraction claw (44) is mounted pivotably on the ejector (42).

## Revendications

1. Dispositif pour changer un manchon de cylindre d'impression (38) dans une machine à imprimer avec un châssis (10) qui présente un côté d'entraînement et un côté de commande et dans lequel est logé un mandrin porte cylindre (36) accueillant le manchon du cylindre d'impression de telle façon que le manchon du cylindre d'impression peut être retiré selon un plan axial en direction du côté de commande, et avec un éjecteur (42) disposé sur le côté d'entraînement du châssis (10) et/ou une griffe de retour en arrière (44) qui s'accroche de façon mobile dans un évidement (48) sur le bord du manchon du cylindre d'impression (38), **caractérisé en ce que** le mandrin porte cylindre (36) est disposé dans un chariot (26) qui peut coulisser longitudinalement le long d'un rail de guidage (30) par rapport au châssis (10), **en ce que** l'éjecteur (42), qui agit sur la surface frontale du manchon du cylindre d'impression (38) et/ou la griffe de retour en arrière (44) qui est disposée sur ou à proximité d'une ligne imaginaire, laquelle coupe l'axe de rotation du mandrin porte cylindre (36) et s'étend de façon parallèle au rail de guidage (30), et **en ce que** la position du chariot (26) le long du rail de guidage (30) peut être réglée en fonction du diamètre du manchon du cylindre d'impression (38)

2. Dispositif selon la revendication 1, **caractérisé en ce que** la griffe de retour en arrière (44) est montée sur l'éjecteur (42) de façon à pouvoir basculer.
